# EUROPÄISCHE PATENTSCHRIFT

(11) **EP 1 136 214 B1**
(45) Veröffentlichungstag und Bekanntmachung des Hinweises auf die Patenterteilung: **12.04.2006**
(21) Anmeldenummer: 01105875.7
(22) Anmeldetag: 09.03.2001
(51) Int. Cl.: B28B 7/34

(54) **Pressform zur Herstellung von Formlingen aus keramischem Material**
Mould for the production of ceramic mouldings
Moule pour la réalisation d'objects moulés en céramique

(30) Priorität: 13.03.2000 DE 10012196
(43) Veröffentlichungstag der Anmeldung: 26.09.2001
(73) Patentinhaber: ERLUS AKTIENGESELLSCHAFT, 84088 Neufahrn (DE)
(72) Erfinder: Schmitt, Stephan, Dr. Ing., 80805 München (DE); Schmitt-Thomas, Kh. G., Prof. Dr. Ing., 80639 München (DE)
(74) Vertreter: LOUIS, PÖHLAU, LOHRENTZ

(56) Entgegenhaltungen:
- EP-A- 0 505 296
- DE-A- 1 808 391
- DE-A- 19 857 187
- DE-C- 864 674
- US-A- 4 531 705

## Beschreibung

Die Erfindung betrifft eine Preßform zur Herstellung von Formlingen aus keramischem Material, insbesondere von Ziegeln oder Dachziegeln entsprechend dem Oberbegriff des Anspruchs 1. Eine solche Preßform ist z.B. aus des US-A-4 531 705 bekannt.

Preßformen dieser Art sind vielfach bekannt und im Einsatz. Bei der Herstellung von Tondachziegeln dienen sie zugleich zur Formgebung und zum Auspressen der im Rohmaterial enthaltenen Feuchtigkeit, in der Regel Wasser. Das im Zuge des Preßvorgangs austretende Wasser muß über die Trennfuge der Preßform abgeführt werden oder die formgebende Preßfläche ist zumindest bereichsweise so gestaltet, daß das Wasser durch die Preßform hindurch abfließen kann.

Hierzu haben sich Preßformen durchgesetzt, deren Preßflächen aus Gips bestehen. Diese Gipsformen verbinden die Fähigkeit, das beim Preßvorgang aus dem Keramikmaterial austretende Wasser aufzunehmen und weiterzuleiten, mit einem guten Ablöseverhalten der Formlinge von der Preßfläche. Ein wesentlicher Nachteil dieser Gipsformen besteht darin, daß sie aufgrund der dem Gips immanenten Materialschwäche einem starken Verschleiß unterliegen und deshalb nur eine geringe Standzeit haben. Um diesbezüglich Abhilfe zu schaffen, sind auch schon Preßformen für Dachziegel aus Chrom-Nickel-Stahl vorgeschlagen worden, bei denen das Wasser über die Trennfuge freigesetzt wird. Damit läßt sich zwar die Standzeit der Preßformen erheblich steigern, jedoch sind diese aufgrund der aufwendigeren Herstellung wesentlich teurer als Gipsformen. Weiterhin sind auch Preßformen bekannt, deren formgebende Flächen aus offenporigem Siliziumkarbid (SiC) bestehen (DE 197 44 862 A1) und das Wasser durch die Preßform hindurch ableiten können. Auch diese Preßformen sind jedoch aufwendig in der Herstellung und daher teuer. Überdies ist die Möglichkeit ihrer Anpassung an Art und Feuchtegehalt des Rohmaterials der Formlinge beschränkt.

Die Wahl eines Sintermetalls zur Ausbildung einer von einer elastischen Materialbahn abgedeckten formbestimmenden Preßfläche an einer Preßform zur Herstellung von Formlingen aus keramischem Material ist an sich bereits bekannt (DE-OS 24 28 652). Hierbei dient die aus Sintermetall bestehende Preßfläche aber nur zur Abstützung einer undurchlässigen elastischen Materialbahn, welche mit dem zu formenden Keramikmaterial in Kontakt gelangt, und zur Erzeugung bzw. Aufrechterhaltung eines Vakuums zwischen der Preßfläche und der elastischen Materialbahn. An die Aufnahme und den Abtransport der aus dem keramischen Rohmaterial austretenden Flüssigkeit ist nicht gedacht. Daher muß die Ausbildung der Preßform aus Sintermetall auch auf eine Preßformhälfte beschränkt bleiben.

Aufgabe der vorliegenden Erfindung ist es, eine Preßform der beschriebenen Art vorzuschlagen, die eine hohe Standzeit ergibt und in einem einfachen Verfahren mit einer vorbestimmbaren Porosität hergestellt werden kann.

Diese Aufgabe wird durch die Merkmale des Anpruchs 1 gelöst. Weitere Ausgestaltungen sind in den Unteransprüchen dargestellt.

Erfindungsgemäß hat das Sintermetall nicht nur Stützfunktion in der Preßform, sondern ist formgebend und dient zugleich zum Abtransport des beim Preßvorgang aus dem Rohmaterial austretenden Wassers durch die formgebende Fläche selbst. Sintermetall läßt sich gezielt mit einer offenporigen Porosität und einer Durchlaßfähigkeit für Flüssigkeiten und Gase herstellen, die genau vorherbestimmbar sind. Bindemittel, die zur Formgebung und Herstellung der oben genannten Preßformen aus Keramikmaterial (DE 197 44 682 A1) erforderlich sind und die Steuerung der Porosität der Preßformen beeinträchtigen, sind nicht erforderlich. Die Preßfläche läßt sich daher vielfältig an den Preßvorgang, z.B. die Schließgeschwindigkeit der Preßform, an den Feuchtegehalt des Rohmaterials, an dessen Verschiebe- oder Fließgeschwindigkeit in der Preßform beim Zusammenpressen des Batzens und an die unterschiedliche Intensität des Flüssigkeitsaustritts aus verschiedenen Abschnitten des Formlings anpassen. So ist es denkbar, von vornherein die Porosität und das Durchlaßvermögen des Sintermetalls an den jeweiligen Formprozeß anzupassen, indem z. B. bei zu erwartenden großen Flüssigkeitsmengen aufgrund einer entsprechenden Größe des Formkörpers die Porosität und/oder das Durchlaßvermögen des Sintermetalls größer eingestellt werden. Dadurch wird die Belastung der Preßfläche verringert und die Standzeit verlängert.

So wird den Abschnitten des herzustellenden Formlings, die voluminöser sind und daher eine entsprechend größere Flüssigkeitsmenge enthalten, Bereiche der Preßfläche mit größerem Durchlaßvermögen und/oder größerer Porosität zugeordnet. Die Steuerbarkeit der Porosität des Sintermetalls erlaubt es, die Porosität von Teilbereichen der Preßfläche unterschiedlich einzustellen, um dadurch dem unterschiedlichen Anfall an Wasser Rechnung zu tragen. So kann an Stellen mit besonders hoher Fließgeschwindigkeit des Batzens eine feinporige Oberfläche gewählt werden, wodurch diese Stellen eine höhere Verschleißfestigkeit erhalten. An anderen Stellen, an denen es zu Wasseransammlungen während des Preßvorgangs kommen kann, ist zweckmäßigerweise die Porengröße erhöht, wodurch die Wasseraufnahmefähigkeit gesteigert wird. Das ergibt in diesen Bereichen eine bessere Formtreue und Oberflächengüte des Formlings. Bei Falzdachziegeln liegen die Bereiche, an denen eine große Fließgeschwindigkeit des Rohmaterials beim Preßvorgang zu erwarten ist, in dem Abschnitt des Wulstes bzw. des Deckfalzes, während im Bereich der Verfalzung beim Preßvorgang in der Zeiteinheit größere Wassermengen austreten. Dem entsprechend ist bei einer erfindungsgemäßen Preßform zur Herstellung von Falzdachziegeln die Porosität des Sintermetalls der Preßfläche eingestellt.

Es ist erfindungsgemäß möglich, die Porosität und das Durchlaßvermögen des Sintermetalls über die Tiefe des die Preßfläche bildenden Preßformkörpers zu variieren, ausgehend von der Preßfläche z. B. zunehmen zu lassen. Dadurch wird die Fähigkeit der Preßform zur Weiterbeförderung der im Zuge des Preßvorgangs aufgenommenen Flüssigkeit günstig beeinflußt. Die Porosität bzw. das Durchlaßvermögen für strömende Medien kann dabei kontinuierlich oder stufenweise zu- bzw. abnehmen. Insgesamt können somit durch die einwandfreie Beherrschung des Wasseranfalls über den ganzen Preßvorgang hinweg Anrisse in kritischen Bereichen, z.B. in der Verfalzung von Dachziegeln, vermieden werden. Auch wird der Preßvorgang unempfindlicher gegen Störungen, z.B. bei einem Ausfall der Saugpumpe zum Absaugen des Wassers, und damit die Betriebssicherheit erhöht.

Allen Herstellungsparametern gemeinsam ist die Erzeugung einer definierten Mikrooberfläche auf dem gepreßten Rohling.

Die Sintermetall-Preßform ist deutlich einfacher und mit geringerem Aufwand herzustellen als die eingangs beschriebene Preßform aus SiC-Keramik. Denn die Formgebung kann in einem Sintervorgang bei merklich niedrigeren Temperaturen im Vergleich zu einem Keramikbrand durchgeführt werden und es sind geringere Schwinderscheinungen als bei Keramik zu erwarten. Ein weiterer Vorteil der Verwendung von Sintermetall besteht darin, daß gegenüber Gips und keramischem Material eine den Metallen eigene Zähigkeit und damit geringere Bruchgefahr besteht. Das gilt insbesondere, wenn Sintermetalle mit gezielt sehr hoher Zähigkeit und Bruchfestigkeit ausgewählt werden. Somit lassen sich mit erfindungsgemäßen Preßformen höhere Preßdrücke erreichen und folglich neben einer höheren Verdichtung und dem dadurch bedingten verbesserten Auspressen der Flüssigkeit wasserärmere Rohlinge erzielen.

In der Regel wird als Porosität ein Wert von mindestens 25% und für das Durchlaßvermögen (Durchströmbarkeit) im Bereich von 50 bis 500 10⁻⁷ m² als brauchbar angesehen werden können.

Das Durchlaßvermögen der Preßfläche wird im wesentlichen durch das Ausmaß eines auf der Rückseite der Preßform angelegten Unterdrucks bestimmt. Es kann aber zu einem Teil auch dadurch beeinflußt werden, daß durch eine entsprechende Behandlung das Sintermetall hydrophil gemacht wird. Das hydrophile Verhalten sollte zumindest über eine gewisse Tiefe ausgehend von der Preßfläche vorliegen, um hierdurch die Porosität feiner halten zu können und dadurch die Oberfläche des zu formenden Keramikkörpers glatt erscheinen zu lassen. Anschließend an diesen Bereich kann durch eine Steigerung der Porengröße, der Porosität und/oder des Durchlaßvermögens des Sintermetalls für eine gesteigerte Transportfähigkeit gesorgt sein. Auch eine abschnittsweise vorhandene lipophile Eigenschaft des Sintermetalls kann dazu herangezogen werden, die Durchlaßfähigkeit der Preßfläche gezielt abschnittsweise zu steuern. Der hydrophile bzw, lipophile Charakter der Sintermetalloberfläche kann durch organische oder anorganische Überzüge erzielt werden. Solche Überzüge sind bekannt.

Weiterhin kann auch daran gedacht werden, zur Beeinflussung des Ablöseverhaltens des Formlings bei der Entformung die Sintermetall-Oberfläche zu hydrophobieren. Auch hierfür stehen bekannte Hydrophobiermittel zur Verfügung, z.B. Silikonverbindungen.

Als Sintermetall kommt bevorzugt Bronze in Betracht, jedoch ist grundsätzlich die Herstellung auch aus anderen metallischen Pulvern, z. B. Chrom-Nickel-Stahl denkbar.

Abgesehen von der erfindungsgemäßen Bestimmung des Werkstoffes für die Preßfläche der Preßform bestehen für letztere alle Möglichkeiten des Aufbaus und der Funktion wie bisher. So können unter der Preßfläche Hohlräume vorgesehen sein, in denen sich die abgeführte Flüssigkeit sammelt und abtransportiert werden kann. Die Preßfläche kann weiterhin von der Rückseite her durch entsprechende Einrichtungen mit Druckluft oder Wasserdruck beaufschlagt werden, um dadurch das Ablösen des geformten Körpers von der Preßfläche zu fördern, und das Sintermetall liefert auch ohne weiteres die elektrische Leitfähigkeit, die die Erzeugung eines Elektroschocks ermöglicht, um ein Ankleben des Keramikmaterials an der Preßfläche zu verhindern. Weiterhin ist es auch möglich, die Preßform mit Einrichtungen zu verbinden, die zusätzlich zu der Beaufschlagung mittels Druckluft oder Wasser zum Zweck der Ablösung das entsprechende Medium von der Rückseite der Preßfläche her durch das Sintermetall fördern, um die Poren der Preßfläche dadurch zu reinigen und von zusetzenden Teilchen des Keramikmaterials freizuspülen. Schließlich ist es auch zweckmäßig, den die Preßfläche bildenden Teil der Preßform als Hohlkörper aus Sintermetall zu gestalten und diesen Hohlkörper durch eine Tragkonstruktion zu unterstützen.

Die erfindungsgemäße Preßform aus Sintermetall kann einteilig oder aus mehreren Einzelteilen aufgebaut sein. Dabei ist es aufgrund der leichten Bearbeitbarkeit des Sintermetalls einfach, auch bei einer mehrteiligen Preßform Markierungen durch die Stoßstellen der Teile an dem Formling zu vermeiden.

In der beigefügten Zeichnung ist schematisch ein Teil einer erfindungsgemäßen Preßform zur Herstellung eines Falzdachziegels gezeigt, hier konkret ein Abschnitt der Preßfläche zur Ausbildung der Dachziegelunterseite. Die Tiefe der Preßfläche ist unterteilt in drei Tiefenbereiche 1, 2 und 3, in denen die Porosität der Preßform unterschiedlich gewählt ist. Weiterhin sind Oberflächenbereiche 4 und 5 auf der dem Formling zugewendeten Preßfläche 6 vorgesehen, die wiederum in dem oberflächennahen Tiefenbereich 1 eine unterschiedliche Porosität haben. Die Porosität, d.h. die Porengröße, ist in fünf Stufen a,b,c,d und e eingeteilt und sinkt von der Porengröße a, grob, stufenweise auf die Porengröße e, fein, ab. Aus der Eintragung dieser Porositätsstufen ist erkennbar, daß im Bereich des den Wulst des Dachziegels formenden Flächenabschnitts 4 die Porosität sehr fein gewählt ist, während in dem Abschnitt 5, durch den eine Falzrippe geformt wird, die Porosität grob und daher sehr aufnahmefähig ist. Der mittlere Tiefenbereich 2 hat durchgehend eine mittlere Porosität und ebenso weist der von der Formfläche abgewandte Tiefenbereich 3 eine durchgehend gleichbleibende Porosität, jedoch von der Grobstufe a auf.

## Patentansprüche

1. Preßform zur Herstellung von Formlingen aus keramischem Material, insbesondere von Ziegeln oder Dachziegeln, deren formbestimmende, mit dem keramischen Material in direkten Kontakt kommende Preßfläche aus einem offenporigen Sintermetall gebildet ist,
**dadurch gekennzeichnet**,
a) **daß** die Porosität und/oder die Durchlässigkeit des Sintermetalls über die Tiefe des die Preßfläche bildenden Sintermetallkörpers veränderlich ist
und/oder
b) **daß** die Preßfläche Bereiche unterschiedlicher Porosität und/oder unterschiedlichen Durchlaßvermögens aufweist.

2. Preßform nach Anspruch 1,
**dadurch gekennzeichnet,**
**daß** die Porosität des Sintermetalls 25 bis 50 % beträgt.

3. Preßform nach Anspruch 1 oder 2,
**dadurch gekennzeichnet,**
**daß** die Durchlässigkeit der Preßfläche 50 bis 500 10⁻⁷ m² beträgt.

4. Preßform nach einem der vorhergehenden Ansprüche,
**dadurch gekennzeichnet,**
**daß** die Porosität und/oder die Durchlässigkeit über die Tiefe des die Preßfläche bildenden Sintermetallkörpers zunimmt.

5. Preßform nach einem der Ansprüche 1 bis 4,
**dadurch gekennzeichnet,**
**daß** das Sintermetall zumindest im Bereich der Preßfläche hydrophil behandelt ist.

6. Preßform nach einem der Ansprüche 1 bis 4,
**dadurch gekennzeichnet,**
**daß** das Sintermetall zumindest im Bereich der Preßfläche lipophil oder hydrophob behandelt ist.

7. Preßform nach einem der Ansprüche 1 bis 6,
**dadurch gekennzeichnet,**
**daß** die Preßfläche durch eine Sintermetallschicht gebildet ist, deren der Preßfläche abgewandte Fläche mit mindestens einem Raum zur Abfuhr des bei dem Preßvorgang aus dem keramischen Material austretenden strömenden Mediums verbunden ist.

8. Preßform nach Anspruch 7,
**dadurch gekennzeichnet,**
**daß** die Preßfläche durch einen Hohlkörper aus Sintermetall gebildet ist.

9. Preßform nach Anspruch 7 oder 8,
**dadurch gekennzeichnet,**
**daß** der die Abfuhr bewirkende Raum zugleich zur Zufuhr von Druckluft oder Druckwasser zum Zwecke der Ablösung der Formlinge von der Preßfläche ausgebildet ist.

10. Preßform nach einem der vorhergehenden Ansprüche,
**dadurch gekennzeichnet,**
**daß** Abschnitten größeren Volumens des zu formenden Formlings Bereiche der Preßfläche mit größerer Porosität und/oder größeren Durchlaßvermögens zugeordnet sind.

11. Preßform nach einem der Ansprüche 1 bis 10,
**dadurch gekennzeichnet,**
**daß** das Sintermetall ein Metall hoher Zähigkeit und Bruchfestigkeit ist.

12. Preßform nach einem der Ansprüche 1 bis 11,
**dadurch gekennzeichnet,**
**daß** durch die Wahl einer entsprechenden Porosität der Preßformoberfläche eine definierte Mikrooberfläche des herzustellenden Formlings erzielt wird.

## Claims

1. Mould for the production of mouldings made of ceramic material, in particular of tiles or roof tiles, of which the press surface determining the shape and coming in direct contact with the ceramic material is made of an open-pored sintered metal,
**characterised in that**
a) the porosity and/or the permeability of the sintered metal can change over the depth of the sintered metal body forming the press surface
and/or
b) the press surface exhibits areas of different porosity and/or different permeability capacity.

2. Mould according to Claim 1, **characterised in that** the porosity of the sintered metal amounts to 25 to 50%.

3. Mould according to Claim 1 or 2, **characterised in that** the permeability of the press surface is 50 to 500 10⁻⁷ m².

4. Mould according to one of the foregoing claims, **characterised in that** the porosity and/or permeability increases over the depth of the sintered metal body forming the press surface.

5. Mould according to one of Claims 1 to 4, **characterised in that** the sintered metal is hydrophilically treated at least in the area of the press surface.

6. Mould according to one of Claims 1 to 4, **characterised in that** the sintered metal is lipophilically or hydrophobically treated at least in the area of the press surface.

7. Mould according to one of Claims 1 to 6, **characterised in that** the press surface is formed by a sintered metal layer, of which the surface facing away from the press surface is connected to at least one space for the removal of the flowing medium emerging from the ceramic material during the moulding process.

8. Mould according to Claim 7, **characterised in that** the press surface is formed by a hollow body made of sintered metal.

9. Mould according to Claim 7 or 8, **characterised in that** the space serving for removal is designed at the same time for the supply of compressed air or water under pressure for the purpose of releasing the moulds from the press surface.

10. Mould according to one of the foregoing claims, **characterised in that** areas of the press surface with greater porosity and/or greater permeability capacity are allocated to the sections of greater volume of the moulding which is to be formed.

11. Mould according to one of Claims 1 to 10, **characterised in that** the sintered metal is a metal of high toughness and breaking strength.

12. Mould according to one of Claims 1 to 11, **characterised in that** a defined micro-surface of the mould which is to be produced is attained by the selection of an appropriate porosity of the mould surface.

## Revendications

1. Moule pour la fabrication de produits moulés en matériaux céramiques, en particulier de briques ou de tuiles de toit, dont la surface de compression, déterminant la forme venant au contact direct du matériau céramique, est constituée par un métal fritté à pores ouverts, **caractérisé en ce que**
a) la porosité et/ou la perméabilité du métal fritté est variable en fonction de la profondeur du corps en métal fritté formant la surface de compression, et/ou
b) la surface de compression présente des régions à porosités différentes et/ou à capacité de traversée différentes.

2. Moule selon la revendication 1, **caractérisé en ce que** la porosité du métal fritté est de 25 à 50%.

3. Moule selon l'une ou l'autre des revendications 1 ou 2, **caractérisé en ce que** la perméabilité de la surface de compression est de 50 à 500.10⁻⁷ m².

4. Moule selon l'une quelconque des revendications précédentes, **caractérisé en ce que** la porosité et/ou la perméabilité augmente en fonction de la profondeur du corps en métal fritté formant la surface de compression.

5. Moule selon l'une quelconque des revendications 1 à 4, **caractérisé en ce que** le métal fritté est traité de manière hydrophile au moins dans la région de la surface de compression.

6. Moule selon l'une quelconque des revendications 1 à 4, **caractérisé en ce que** le métal fritté est traité de manière lipophile ou hydrophobe au moins dans la région de la surface de compression.

7. Moule selon l'une quelconque des revendications 1 à 6, **caractérisé en ce que** la surface de compression est constituée par une couche de métal fritté dont la surface orientée à l'opposé de la surface de compression est réunie à au moins un espace destiné à l'évacuation du milieu en écoulement expulsé du matériau céramique lors du processus de moulage.

8. Moule selon la revendication 7, **caractérisé en ce que** la surface de compression est constituée par un corps creux en métal fritté.

9. Moule selon l'une ou l'autre des revendications 7 ou 8, **caractérisé en ce que** l'espace exerçant une action d'évacuation est constitué de manière à introduire en même temps de l'air sous pression ou de l'eau sous pression en vue de détacher le produit de la surface de compression.

10. Moule selon l'une quelconque des revendications précédentes, **caractérisé en ce que** des sections de plus grand volume de la surface de compression destinée à former le produit moulé ont une porosité plus élevée et/ou une capacité de traversée plus élevée.

11. Moule selon l'une quelconque des revendications 1 à 10, **caractérisé en ce que** le métal fritté est un métal à ténacité et à résistance à la rupture élevées.

12. Moule selon l'une quelconque des revendications 1 à 11, **caractérisé en ce que**, par le choix d'une porosité appropriée de la surface supérieure du moule, on obtient une microsurface définie du produit à fabriquer.
